# FASCICULE DE BREVET EUROPEEN

(11) **EP 0 348 299 B1**
(45) Date de publication et mention de la délivrance du brevet: **17.06.1992**
(21) Numéro de dépôt: 89401752.4
(22) Date de dépôt: 21.06.1989
(51) Int. Cl.: F28D 7/10, F24H 1/22, F28F 9/22

(54) **Echangeur de chaleur**
Wärmeaustauscher
Heat exchanger

(30) Priorité: 22.06.1988 FR 8808396
(43) Date de publication de la demande: 27.12.1989
(73) Titulaire: INNOVATIONS THERMIQUES, F-38330 Montbonnot Saint-Martin (FR)
(72) Inventeur: Schmitt, Bernard Raymond, F-38690 Le Grand Lemps (FR)
(74) Mandataire: Casalonga, Axel

(56) Documents cités:
- EP-A- 0 031 919
- CH-A- 593 470
- DE-A- 3 318 722
- DE-A- 3 419 442
- FR-A- 648 964
- FR-A- 1 569 319
- FR-A- 2 333 206
- US-A- 2 775 682
- US-A- 4 254 826
- US-A- 4 440 217

## Description

La présente invention concerne un échangeur de chaleur tel que connu de façon générale par le US-A- 4 440 217.

Ce document décrit et montre un échangeur de chaleur dans lequel un premier fluide circule en passant au travers de trois chambres et dans lequel un second fluide circule en passant au travers de deux chambres interposées entre les trois chambres précités. L'objectif recherché dans ce document est d'obtenir un rendement élevé d'échanges de chaleur entre uniquement deux fluides, en multipliant les surfaces de contact thermique entre les deux fluides.

Le brevet CH-A- 593 470 décrit et montre un échangeur de chaleur dans lequel un serpentin est disposé dans une chambre ménagée dans un corps creux présentant une double enveloppe périphérique. Dans cet échangeur de chaleur connu, les échanges thermiques sont mal maitrisés, les écoulements hydrauliques sont inégaux sur les surfaces d'échanges thermiques et les flux de transfert thermique ne peuvent pas être importants.

Tel qu'il est revendiqué, l'échangeur de chaleur selon l'invention comprend un corps creux comprenant une paroi extérieure longitudinale et deux parois d'extrémité et présentant, du côté desdites parois d'extrémité, respectivement une chambre d'alimentation et une chambre d'évacuation reliées à un premier circuit extérieur d'un fluide et reliées entre elles par au moins un tube guide dans lequel s'étend un élément chauffant allongé longitudinal porté par l'une desdites parois d'extrémité, de telle sorte que le fluide dudit premier circuit extérieur passe de la chambre d'alimentation à la chambre d'évacuation en s'écoulant dans l'espace séparant l'élément chauffant et le tube guide ; ledit corps creux présentant en outre deux chambres intermédiaires reliées à un second circuit extérieur et reliées entre elles par au moins un tube de liaison qui est disposé autour dudit tube guide ; ledit corps creux comprenant une première cloison intermédiaire séparant lesdites chambres intermédiaires et reliant ledit tube de liaison à ladite paroi extérieure, une deuxième cloison intermédiaire séparant l'une des chambres intermédiaires et la chambre d'alimentation et reliant ledit tube guide à ladite paroi extérieure, et une troisième cloison intermédiaire séparant l'autre chambre intermédiaire et la chambre d'évacuation et reliant ledit tube guide à ladite paroi extérieure, de telle sorte que le second fluide du second circuit extérieur passe d'une chambre intermédiaire dans l'autre en s'écoulant dans l'espace séparant le tube guide et le tube de liaison.

Ainsi, l'échangeur de chaleur selon l'invention permet d'effectuer des transferts de chaleur entre l'élément chauffant allongé et le premier fluide circulant dans l'espace séparant cet élément et le tube guide et des transferts de chaleur, de l'un vers l'autre, entre les deux fluides circulant de part et d'autre du tube guide.

L'échangeur de chaleur selon l'invention tel qu'il vient d'être défini permet en outre d'obtenir des hauts flux thermiques entre l'élément chauffant allongé, le premier fluide et le second fluide, tout en maitrisant les échanges thermiques et en évitant notamment leur surchauffe locale, le premier fluide pouvant avantageusement constituer un intermédiaire thermique entre l'élément chauffant allongé et le second fluide.

Selon un mode préférentiel de réalisation, les chambres d'alimentation et d'évacuation peuvent être reliées par plusieurs tubes guides dans chacun desquels s'étend au moins un élément chauffant allongé et que les chambres intermédiaires sont reliées par plusieurs tubes de liaison disposés respectivement autour desdits tubes guides.

Selon un mode préférentiel de réalisation, ledit tube de liaison et ledit élément allongé sont de préférence cylindriques et co-axiaux.

Selon un mode préférentiel de réalisation, lesdits espaces sont de préférence tels que l'écoulement de fluide dans ces derniers est turbulent.

Selon un mode préférentiel de réalisation, des moyens peuvent avantageusement être prévus pour le centrage du tube guide dans le tube de liaison de manière à maintenir une distance constante entre ces tubes.

Selon un mode préférentiel de réalisation, lesdits moyens de centrage sont de préférence formés par des déformations locales de l'un desdits tubes qui prennent appui sur l'autre.

Selon un mode préférentiel de réalisation, ledit tube guide est de préférence relié de manière étanche à la paroi de ladite chambre d'alimentation qu'il traverse et/ou à la paroi de ladite chambre d'évacuation qu'il traverse par l'intermédiaire d'un moyen déformable dans le sens de la longueur de ce tube guide.

Selon un mode préférentiel de réalisation, le moyen déformable précité est de préférence constitué par un soufflet annulaire ou tubulaire relié de manière étanche d'une part au tube guide et d'autre part à la paroi de la chambre précitée.

De préférence, ledit élément chauffant allongé renferme au moins une résistance électrique.

La présente invention sera mieux comprise à l'étude d'un échangeur de chaleur décrit à titre d'exemple non limitatif et illustré par le dessin sur lequel :
- la figure 1 représente une coupe longitudinale d'un échangeur de chaleur selon la présente invention ;
- la figure 2 représente une coupe transversale selon II-II de l'échangeur de chaleur de la figure 1 ;
- la figure 3 montre une coupe radiale agrandie d'un mode de réalisation permettant le centrage des éléments tubulaires de l'échangeur de chaleur de la figure 1 ;
- la figure 4 montre une coupe longitudinale du mode de réalisation représenté sur la figure 3, à une échelle agrandie ;
- et la figure 5 représente une coupe longitudinale d'un mode de liaison de deux parties de l'échangeur de chaleur représenté sur la figure 1, à une échelle agrandie.

L'échangeur de chaleur représenté sur les figures et reperé d'une manière générale par la référence 1 comprend un corps creux 2 qui présente une paroi cylindrique longitudinale 3 ainsi que des parois radiales d'extrémité 4 et 5.

A partir de la paroi d'extrémité, le volume intérieur du corps creux 2 est, longitudinalement, divisé en quatre chambres successives 6, 7, 8, 9 qui sont respectivement séparées par des cloisons radiales 10, 11 et 12. Dans l'exemple, la paroi cylindrique 3 du corps 2 est longitudinalement divisée en parties munies de brides sur lesquelles sont respectivement fixées ces cloisons radiales.

Les chambres intermédiaires 7 et 8 sont reliées, dans l'exemple, par deux tubes longitudinaux cylindriques 13 et 14 qui s'étendent au travers de la cloison radiale intermédiaire 11 et qui sont portés, de préférence de manière étanche, par cette dernière, les extrémités de ces tubes de liaison 13 et 14 étant à distance des cloisons radiales 10 et 12.

Les chambres d'extrémité 6 et 9 sont reliées par des tubes guides longitudinaux cylindriques 15 et 16 qui s'étendent au travers des tubes de liaison 13 et 14 en leur étant coaxiaux et qui s'étendent au travers des parois radiales 10 et 12, les tubes guides 15 et 16 étant portés par ces parois radiales 10 et 12 de manière étanche et leurs extrémités étant respectivement à distance des parois d'extrémité 4 et 5 du corps creux 2.

Ainsi, les chambres intermédiaires 7 et 8 sont reliées par les espaces annulaires 17 et 18 séparant respectivement les tubes de liaison 13 et 14 et les tubes guides 15 et 16.

Dans les tubes guides 15 et 16 et coaxialement à ces derniers, s'étendent des éléments chauffants allongés longitudinaux 19 et 20 qui s'étendent également au travers de la chambre d'extrémité 6 et de la paroi d'extrémité 4 et qui sont portés par cette dernière. Ces éléments chauffants allongés renferment des résistances électriques au moins dans la zone des tubes guides 15 et 16.

Ainsi, les chambres d'extrémité 6 et 9 sont reliées par les passages annulaires 21 et 22 séparant les éléments chauffants allongés 19 et 20 et les tubes guides 15 et 16.

Enfin, la paroi 3 du corps cylindrique 2 porte d'une part des tubulures radiales 23 et 24 qui permettent de relier les chambres d'extrémité 6 et 9 à un premier circuit extérieur et d'autre part des tubulures radiales 25 et 26 qui permettent de relier les chambres intermédiaires 7 et 8 à un second circuit extérieur.

L'échangeur de chaleur 1 décrit ci-dessus et représenté sur les figures fonctionne et peut être utilisé de la manière suivante.

Un premier fluide tel qu'un liquide circulant dans le premier circuit précité entre dans la chambre d'alimentation 6 par la tubulure radiale 23, s'écoule dans les espaces annulaires 21 et 22 séparant respectivement les éléments chauffants 19 et 20 et les tubes guides 15 et 16 vers la chambre d'évacuation 9, de laquelle il ressort par la tubulure radiale 24.

Ainsi, lorsque les résistances électriques que renferment les éléments chauffants allongés 19 et 20 sont alimentées en énergie électrique, le premier fluide est chauffé lors de son passage dans les espaces annulaires 21 et 22.

Un second fluide tel qu'un liquide circulant dans le second circuit précité pénètre dans la première chambre intermédiaire 7 par la tubulure radiale 25, s'écoule au travers des espace annulaires 17 et 18 séparant respectivement les tubes de liaison 13 et 14 et les tubes guides 15 et 16 vers la deuxième chambre intermédiaire 8 pour en ressortir par la tubulure radiale 26.

Ainsi, lorsque le second fluide s'écoule dans les espaces annulaires 17 et 18 et que le premier fluide s'écoule dans les espaces annulaires 21 et 22, un échange de chaleur peut se produire de l'un vers l'autre au travers des la paroi des tubes guides 15 et 16.

Dans un exemple d'application, on peut avoir besoin dans un premier temps de chauffer un fluide puis dans un second temps de le refroidir. Pour celà, on fait passer ce fluide, qui circule dans le premier circuit précité, au travers des espaces annulaires 21 et 22 dans lesquelles il est réchauffé par la résistance électrique des éléments chauffants allongés 19 et 20 et, pour le refroidir, on le fait passer dans ces espaces annulaires 21 et 22 et en même temps on fait passer un second fluide de refroidissement, qui circule dans le second circuit précité, dans les espaces annulaires 17 et 18. Bien entendu, la longueur des tubes de liaison 13 et 14, qui détermine la longueur des passages annulaires 17 et 18, constitue l'un des paramètres pour déterminer le flux thermique entre les deux fluides.

Afin d'obtenir des flux thermiques importants aussi bien entre les éléments chauffants allongés 19 et 20 et le fluide circulant dans les espaces annulaires 21 et 22 qu'entre le fluide circulant dans les espaces annulaires 17 et 18 et le fluide circulant dans les espaces annulaires 21 et 22, il est particulièrement avantageux que ces espaces annulaires soient formés et dimensionnés de telle sorte que l'écoulement de fluide dans ces derniers soit turbulent.

Comme on l'a vu, les éléments chauffants allongés 19 et 20 sont portés par la paroi d'extrémité 4 du corps creux 2 et s'étendent au travers de la chambre d'alimentation 6 et dans les tubes guides 15 et 16. Pour maintenir coaxialement ces éléments chauffants 19 et 20 et les tubes guides 15 et 16, afin que l'espace annulaire les séparant soit constant, on propose, selon la variante représentée sur les figures 3 et 4, de former dans la paroi des tubes guides 19 et 20 des déformations locales 27 qui s'étendent en saillie vers l'intérieur et contre lesquelles viennent en appui respectivement les éléments chauffants 19 et 20. Ainsi, ces éléments chauffants allongés 19 et 20 sont convenablement centrés. En outre, les éléments chauffants allongés 19 et 20 et les tubes guides 15 et 16 peuvent glisser longitudinalement les uns par rapport aux autres afin d'absorber leurs déformations dues aux variations de température.

On a vu que les tubes de liaison 13 et 14 traversent et sont portés par la cloison intermédiaire 11. Afin de maintenir constant l'espace annulaire les séparant des tubes guides 15 et 16 et de permettre un glissement longitudinal de ces tubes de liaison par rapport à ces tubes guides, absorbant les déformations dues aux variations de température, on voit sur les figures 3 et 4 que les tubes de liaison 13 et 14 sont également pourvus de déformations locales 28 s'étendant vers l'intérieur et contre lesquelles viennent en appui respectivement les tubes guides 15 et 16.

Dans le mode d'exécution représenté sur les figures 1 et 2, les tubes guides 15 et 16 sont respectivement fixés aux parois 10 et 12 du corps creux 2 de manière étanche, par exemple par soudure. Dans la variante représentée sur la figure 5, on propose de relier les tubes guides 15 et 16 à la cloison 12 du corps creux 2 par l'intermédiaire d'un moyen déformable dans le sens longitudinal afin d'absorber les variations de longueur de ces tubes guides 15 et 16 dues aux variations de température et d'éviter ainsi des contraintes mécaniques exagérées sur ces derniers. Dans ce mode de réalisation préféré représenté sur la figure 5, des manchons 29 sont fixés de manière étanche contre la cloison 12 et entourent les tubes guides 15 et 16. Des manchons 30 entourent et sont fixés de manière étanche à ces tubes guides, à distance des manchons 29. Ces manchons 29 et 30 sont reliés par des soufflets annulaires ou tubulaires 31, de préférence métallique, dont les extrémités longitudinales sont fixées de manière étanche aux manchons 29 et 30. Ainsi, les soufflets 31 permettent d'absorber les variations de position longitudinale des tubes guides 15 et 16 par rapport à la cloison 12.

## Revendications

1. Echangeur de chaleur (1) comprenant un corps creux (2) comprenant une paroi extérieure longitudinale (3) et deux parois d'extrémité (4, 5) et présentant, du côté desdites parois d'extrémité, respectivement une chambre d'alimentation (6) et une chambre d'évacuation (9) reliées à un premier circuit extérieur d'un fluide et reliées entre elles par au moins un tube guide (15) dans lequel s'étend un élément chauffant allongé longitudinal (19) porté par l'une desdites parois d'extrémité, de telle sorte que le fluide dudit premier circuit extérieur passe de la chambre d'alimentation à la chambre d'évacuation en s'écoulant dans l'espace (21) séparant l'élément chauffant et le tube guide ; ledit corps creux (2) présentant en outre deux chambres intermédiaires (7, 8) reliées à un second circuit extérieur et reliées entre elles par au moins un tube de liaison (13) qui est disposé autour dudit tube guide (15) ; ledit corps creux (2) comprenant une première cloison intermédiaire (11) séparant lesdites chambres intermédiaires (7, 8) et reliant ledit tube de liaison (13) à ladite paroi extérieure, une deuxième cloison intermédiaire (10) séparant l'une des chambres intermédiaires (7) et la chambre d'alimentation (6) et reliant ledit tube guide (15) à ladite paroi extérieure (3), et une troisième cloison intermédiaire (12) séparant l'autre chambre intermédiaire (8) et la chambre d'évacuation (9) et reliant ledit tube guide (15) à ladite paroi extérieure (3), de telle sorte que le second fluide du second circuit extérieur passe d'une chambre intermédiaire dans l'autre en s'écoulant dans l'espace (17) séparant le tube guide (15) et le tube de liaison (13).

2. Echangeur de chaleur selon la revendication 1, caractérisé par le fait que les chambres d'alimentation (6) et d'évacuation (9) sont reliées par plusieurs tubes guides dans chacun desquels s'étend au moins un élément chauffant allongé et que les chambres intermédiaires (7, 8) sont reliées par plusieurs tubes de liaison disposés respectivement autour desdits tubes guides.

3. Echangeur de chaleur selon l'une quelconque des revendications précédentes, caractérisé par le fait que ledit tube guide (15), ledit tube de liaison (13) et ledit élément allongé (19) sont cylindriques et co-axiaux.

4. Echangeur de chaleur selon l'une quelconque des revendications précédentes, caractérisé par le fait que lesdits espaces (17, 21) sont tels que l'écoulement de fluide dans ces derniers est turbulent.

5. Echangeur de chaleur selon l'une quelconque des revendications précédentes, caractérisé par le fait que des moyens sont prévus pour le centrage du tube guide (15) dans le tube de liaison (13) de manière à maintenir une distance constante entre ces tubes.

6. Echangeur de chaleur selon l'une quelconque des revendications précédentes, caractérisé par le fait que lesdits moyens de centrage sont formés par des déformations locales (28) de l'un desdits tubes qui prennent appui sur l'autre.

7. Echangeur de chaleur selon l'une quelconque des revendications précédentes, caractérisé par le fait que ledit tube guide (15) est relié de manière étanche à la paroi (12) de ladite chambre d'alimentation qu'il traverse et/ou à la paroi de ladite chambre d'évacuation qu'il traverse par l'intermédiaire d'un moyen déformable (31) dans le sens de la longueur de ce tube guide.

8. Echangeur de chaleur selon l'une quelconque des revendications précédentes, caractérisé par le fait que le moyen déformable précité est constitué par un soufflet annulaire ou tubulaire (31) relié de manière étanche d'une part au tube guide et d'autre part à la paroi de la chambre précitée.

9. Echangeur de chaleur selon l'une quelconque des revendications précédentes, caractérisé par le fait que ledit élément chauffant allongé renferme au moins une résistance électrique.

## Patentansprüche

1. Wärmetauscher (1) mit einem hohlen Körper (2), der eine äußere Längswand (3) und zwei Endwände (4, 5) besitzt und der neben den Endwänden eine Zulaufkammer (6) bzw. eine Auslaufkammer (9) aufweist, die an einen ersten, äußeren Fluidkreislauf angeschlossen sind, und die miteinander über wenigstens ein Führungsrohr (15) verbunden sind, in dem sich in Längsrichtung ein längliches Heizelement (19) erstreckt, das von einer der Endwände getragen wird, derart, daß das Fluid des ersten, äußeren Kreislaufes von der Zulaufkammer zur Auslaufkammer tritt, indem es in den Raum (21) strömt, der das Heizelement und das Führungsrohr voneinander trennt; wobei der hohle Körper (2) weiters zwei Zwischenkammern (7, 8) aufweist, die mit einem zweiten, äußeren Kreislauf verbunden sind, und die miteinander durch wenigstens ein Verbindungsrohr (13) verbunden ist, das um das Führungsrohr (15) herum angeordnet ist; wobei der hohle Körper (2) eine erste Zwischenwand (11), welche die Zwischenkammern (7, 8) trennt und das Verbindungsrohr (13) mit der Außenwand verbindet, eine zweite Zwischenwand (10), welche die eine der Zwischenkammern (7) und die Zulaufkammer (6) voneinander trennt und das Führungsrohr (15) mit der Außenwand (3) verbindet, und eine dritte Zwischenwand (12) besitzt, welche die andere Zwischenkammer (8) von der Auslaufkammer (9) trennt und das Führungsrohr (15) mit der Außenwand (3) verbindet, derart, daß das zweite Fluid des zweiten, äußeren Kreislaufes von einer Zwischenkammer in die andere tritt, indem es in den Raum (17) strömt, der das Führungsrohr (15) und das Verbindungsrohr (13) voneinander trennt.

2. Wärmetauscher nach Anspruch 1, dadurch gekennzeichnet, daß die Zulaufkammer (6) und die Ablaufkammer (9) über mehrere Führungsrohre verbunden sind, in denen sich jeweils wenigstens ein längliches Heizelement erstreckt, und daß die Zwischenkammern 7, 8) durch mehrere Verbindungsrohre verbunden sind, die jeweils um die Führungsrohre herum angeordnet sind.

3. Wärmetauscher nach einem der vorhergehenden Ansprüche, dadurch gekennzeichnet, daß das Führungsrohr (15), das Verbindungsrohr (13) und das längliche Element (19) zylindrisch und koaxial sind.

4. Wärmetauscher nach einem der vorhergehenden Ansprüche, dadurch gekennzeichnet, daß die Räume (17, 21) derart sind, daß die Fluidströmung in diesen letzteren turbulent ist.

5. Wärmetauscher nach einem der vorhergehenden Ansprüche, dadurch gekennzeichnet, daß Mittel zum Zentrieren des Führungsrohres (15) im Verbindungsrohr (13) vorgesehen sind, damit zwischen diesen Rohren ein gleichmäßiger Abstand beibehalten wird.

6. Wärmetauscher nach einem der vorhergehenden Ansprüche, dadurch gekennzeichnet, daß die Mittel zum Zentrieren durch örtliche Verformungen (28) eines der Rohre gebildet werden, die am anderen anliegen.

7. Wärmetauscher nach einem der vorhergehenden Ansprüche, dadurch gekennzeichnet, daß das Führungsrohr (15) mit der Wand (12) der Zulaufkammer, die es durchquert, und/oder mit der Wand der Auslaufkammer, die es durchquert, über ein in Längsrichtung des Führungsrohres verformbares Mittel (31) dicht verbunden ist.

8. Wärmetauscher nach einem der vorhergehenden Ansprüche, dadurch gekennzeichnet, daß das vorgenannte, verformbare Mittel durch eine ringförmige oder rohrförmige Manschette (31) gebildet ist, die dicht einerseits am Führungsrohr und anderseits an der Wand der vorgenannten Kammer befestigt ist.

9. Wärmetauscher nach einem der vorhergehenden Ansprüche, dadurch gekennzeichnet, daß das längliche Heizelement wenigstens einen elektrischen Widerstand enthält.

## Claims

1. Heat exchanger (1) comprising a hollow body (2) having a longitudinal external wall (3) and two end walls (4, 5) and having, on the side of the said end walls, respectively, a supply chamber (6) and an evacuation chamber (9) connected to a first external circuit for a fluid and connected together by at least one guide tube (15) into which there extends a longitudinal elongated heating element (19) carried by one of the said end walls, so that the fluid of the said first external circuit passes from the supply chamber to the evacuation chamber by flowing into the space (21) separating the heating element from the guide tube; the said hollow body (2) further having two intermediate chambers (7, 8) connected to a second external circuit and connected together by at least one connection tube (13) which is arranged around the said guide tube (15); the said hollow body (2) comprising a first intermediate partition (11) separating the said intermediate chambers (7, 8) and connecting the said connection tube (13) to the said external wall, a second intermediate partition (10) separating one of the intermediate chambers (7) from the supply chamber (6) and connecting the said guide tube (15) to the said external wall (3), and a third intermediate partition (12) separating the other intermediate chamber (8) from the evacuation chamber (9) and connecting the said guide tube (15) to the said external wall (3), so that the second fluid of the second external circuit passes from one intermediate chamber to the other by flowing into the space (17) separating the guide tube (15) from the connection tube (13).

2. Heat exchanger according to claim 1, **characterised in that** the supply chambers (6) and the evacuation chamber (9) are connected by way of several guide tubes, with at least one elongated heating element extending into each of them, and in that the intermediate chambers (7, 8) are connected by several connection tubes arranged respectively around the said guide tubes.

3. Heat exchanger according to any one of the preceding claims, **characterised in that** the said guide tube (15), the said connection tube (13) and the said elongated element (19) are cylindrical and co-axial.

4. Heat exchanger according to any one of the preceding claims, **characterised in that** the said spaces (17, 21) are such that the flow of fluid in these spaces is turbulent.

5. Heat exchanger according to any one of the preceding claims, **characterised in** **that** means are provided for centering the guide tube (15) within the connection tube (13) so as to maintain a constant distance between these tubes.

6. Heat exchanger according to any one of the preceding claims, **characterised in** **that** the said centering means are formed by local deformations (28) of one of the said tubes, which deformations bear against the other tube.

7. Heat exchanger according to any one of the preceding claims, **characterised in that** the said guide tube (15) is connected in sealed manner to the wall (12) of the said supply chamber through which it passes and/or to the wall of the said evacuation chamber through which it passes by a means which can deform in the direction of the length of this guide tube.

8. Heat exchanger according to any one of the preceding claims, **characterised in** **that** the above-mentioned deformable means is formed by an annular or tubular bellows (31) connected in sealed manner on the one hand to the guide tube and on the other hand to the wall of the above-mentioned chamber.

9. Heat exchanger according to any one of the preceding claims, **characterised in** **that** the said elongated heating element contains at least one electrical resistor.
